# FASCICULE DE BREVET EUROPEEN

(11) **EP 0 382 590 B1**
(45) Date de publication et mention de la délivrance du brevet: **22.09.1993**
(21) Numéro de dépôt: 90400142.7
(22) Date de dépôt: 18.01.1990
(51) Int. Cl.: A45D 40/02, A45D 40/26

(54) **Distributeur comportant un piston translatable**
Spender mit einem verschiebbaren Kolben
Dispenser with a piston movable in translation

(30) Priorité: 08.02.1989 FR 8901612
(43) Date de publication de la demande: 16.08.1990
(73) Titulaire: L'OREAL, 75008 Paris (FR)
(72) Inventeur: Guéret, Jean-Louis, F-75018 Paris (FR)
(74) Mandataire: Michardière, Bernard

(56) Documents cités:
- EP-A- 0 094 764
- FR-A- 991 925
- GB-A- 2 202 733
- US-A- 2 528 839
- US-A- 2 541 949

## Description

La présente invention concerne un distributeur de produit, notamment d'un produit compact, solide ou pâteux, contenu dans un réservoir cylindrique de section quelconque, dans lequel ledit produit est disposé entre l'orifice de distribution et un piston déplaçable en translation dans le réservoir , ledit piston étant monté en bout d'une tige déplaçable pas à pas au moyen d'un mécanisme commandé par action de l'utilisateur sur un organe de manoeuvre translatable, qui est porté par un élément associé au réservoir et qui est déplaçable pour obtenir la translation du piston et la distribution du produit, ledit mécanisme comportant une partie fixe en translation par rapport au réservoir et une partie mobile en translation par rapport audit réservoir, les deux parties fixe et mobile étant séparées par une zone élastique, l'organe de manoeuvre étant solidarisé en translation de la partie mobile en translation dudit mécanisme et étant soumis à l'action de rappel de la zone élastique pour être ramené dans sa position de repos après action de l'utilisateur, la tige comportant pour son entraînement en translation un système de crémaillère, qui coopère avec ledit mécanisme grâce à des moyens d'encliquetage, ledit mécanisme pouvant, par rotation relative à la tige, prendre soit une position embrayée où les moyens d'encliquetage peuvent coopérer avec le système de crémaillère, soit une position débrayée où la tige est libre par rapport au mécanisme, lesdits moyens d'encliquetage étant alors désactivés.

US-A-2 541 949 montre un dispositif de ce type dans lequel le débrayage des moyens d'encliquetage relativement à la crémaillère nécessite d'avoir accès au piston ou à la tige, ce qui implique le démontage d'une partie du distributeur. En outre, dans la position dite "embrayée", les moyens d'encliquetage assurant la poussée de la crémaillère doivent, dans une première partie de la course du bouton-poussoir, se mettre en prise avec la crémaillère avant de devenir actifs et d'entraîner effectivement la crémaillère. A chaque course du bouton-poussoir, il y a donc une partie morte, sans effet sur la crémaillère.

L'invention a pour but, surtout, de fournir un distributeur du type défini précédemment, qui ne présente plus, ou à un degrès moindre les inconvénients rappelés ci-dessus. On souhaite, en particulier, pouvoir commander le passage de la position embrayée, à la position débrayée, et inversement, du mécanisme de manière rapide.

Il convient, en outre, que le distributeur soit d'une fabrication simple et économique.

Selon l'invention, un distributeur de produit, du genre défini précédemment, est caractérisé par le fait que la tige est immobilisée en rotation par rapport à l'élément associé au réservoir, tandis que le mécanisme peut tourner relativement audit élément, ledit organe de manoeuvre étant solidarisé en rotation de la partie mobile en translation du mécanisme de sorte que l'utilisateur en faisant tourner l'organe de manoeuvre peut entraîner en rotation le mécanisme jusqu'à une position débrayée.

De préférence, les moyens d'encliquetage comportent deux encliquetages situés de part et d'autre de la zone élastique, l'un de ces encliquetages étant porté par la partie mobile du mécanisme, l'autre étant porté par la partie fixe du mécanisme.

Avantageusement, la tige du distributeur comporte, parallèlement à son axe, au moins une zone sensiblement lisse sur laquelle s'appuient les moyens d' encliquetage dans la position débrayée du mécanisme. La tige peut comporter deux méplats longitudinaux disposés symétriquement par rapport à son axe et deux crémaillères disposées entre les deux méplats précités, le sens d'entraînement des deux crémaillères étant celui qui fait passer de la partie mobile à la partie fixe du mécanisme. Chaque encliquetage du mécanisme comporte deux cliquets disposés symétriquement par rapport à la tige et coopérant chacun avec l'une des crémaillères.

Dans une variante, les pas des deux crémaillères sont différents et chaque encliquetage comporte un seul cliquet, les deux cliquets étant disposés du même côté de la tige et coopérant avec la même crémaillère.

Le réservoir peut être amovible vis-à-vis de l'élément sur lequel il s'assemble.

Dans un mode de réalisation préféré, l'élément, qui porte l'organe de manoeuvre est un corps tubulaire, dont une extrémité comporte un moyen de solidarisation avec le réservoir ou avec un embout tubulaire entourant celui-ci, ledit corps étant fermé à son extrémité opposée au en translation réservoir, par l'organe de manoeuvre.

Dans ce cas, l'organe de manoeuvre est un bouton-poussoir susceptible de coulisser dans le corps tubulaire et le mécanisme précité est en appui, par l'une de ses extrémités libre de sa partie mobile, contre le fond du bouton-poussoir, et par son extrémité libre opposée, contre un épaulement du corps tubulaire. Cet épaulement délimite un passage permettant le coulissement de la tige pour la distribution du produit, mais empêchant la rotation de cette dernière.

Conformément à un mode de réalisation particulièrement avantageux de l'invention, le mécanisme est réalisé sous la forme d'une cage venue de moulage dans une matière plastique relativement souple, et constituée de deux branches latérales dont une zone médiane est ondulée, dans le plan contenant les branches, pour constituer une zone élastique, lesdites branches latérales étant reliées, d'une part, à une bague qui est en appui contre le fond du bouton-poussoir et porte un moyen complémentaire d'un moyen porté par le bouton-poussoir pour solidariser en rotation ledit bouton-poussoir et le mécanisme, et, d'autre part, à un disque qui est en appui contre l'épaulement, et qui est doté d'une fente permettant le coulissement du mécanisme par rapport à celle-ci.

Ces deux branches du mécanisme sont avantageusement reliées transversalement par des ponts-entretoises disposés dans les zones médianes des parties fixe et mobile du mécanisme.

Conformément à d'autres détails de réalisation, le corps tubulaire précité comporte un moyen de centrage de la partie fixe du mécanisme ; le réservoir ou l'embout tubulaire entourant celui-ci en position de distribution s'assemble sur le corps tubulaire par vissage, ou par encliquetage ; le réservoir ou l'embout tubulaire entourant celui-ci et le corps tubulaire sont disposés dans le prolongement l'un de l'autre.

Pour mieux faire comprendre l'objet de la présente invention, on va en décrire maintenant, à titre d'exemples purement illustratifs et non limitatifs, deux modes de réalisation représentés sur le dessin annexé.

Sur ce dessin :
- la figure 1 est une vue en coupe longitudinale partielle d'un distributeur conforme à un premier mode de réalisation de l'invention, dans la position qui correspond à la phase de début de la distribution du produit chargé dans le réservoir, le mécanisme de commande du piston étant représenté en vue de dessus, tel qu'il apparaît sur la figure 6, pour une meilleure lecture du dessin ;
- la figure 2 est une vue en coupe axiale longitudinale partielle d'un distributeur conforme à un second mode de réalisation de l'invention, seule la zone comportant le réservoir, le piston et la partie voisine de son mécanisme de commande, ayant été représentée, car la zone restante du distributeur est réalisée comme illustré sur la figure 1 ;
- la figure 3 est une vue en coupe transversale selon III-III de la figure 1 ;
- la figure 4 est une vue en coupe transversale selon IV-IV de la figure 2 ;
- les figures 5 et 6 sont des vues respectivement en perspective et de dessus du mécanisme de commande du piston, sans le bouton-poussoir d'extrémité ;
- les figures 7 et 8 sont des vues en coupe transversale respectivement selon VII -VII et VIII-VIII de la figure 6.

Si l'on se réfère maintenant à la figure 1, on voit que l'on a représenté par 1, dans son ensemble, un distributeur comportant un carter allongé 2, constitué de deux parties 2a, 2b, situées dans le prolongement l'une de l'autre et reliées entre elles par vissage.

La partie 2a est un embout tubulaire ; le produit à distribuer 3 est logé dans un réservoir 4 dont l'embout 2a constitue un surcapot. Dans le réservoir 4, le produit 3 est disposé entre l'orifice de distribution 5 et un piston 6. Ce dernier est déplaçable pas à pas en translation dans le réservoir 4 par une tige à crémaillère 7, elle-même commandée par un mécanisme 8, ladite tige 7 et ledit mécanisme 8 étant reçus dans la partie 2b du corps 2. Le mécanisme 8 est solidaire d'un bouton-poussoir 9 monté à l'extrémité de la partie 2b qui constitue le corps tubulaire du distributeur.

L'embout 2a est un élément tubulaire allongé, s'effilant légèrement de l'extérieur en direction de son extrémité libre 2c, laquelle se situe dans un plan oblique par rapport à la ligne moyenne dudit embout. Le canal intérieur de l'embout 2a reçoit le réservoir 4 ; il est cylindrique et présente, à quelque distance de son extrémité 2d opposée à l'extrémité oblique 2c, un décrochement 10̸ vers l'extérieur, en forme de rampe hélicoïdale, dont le rôle est indiqué plus loin. Entre le décrochement10̸ et l'extrémité 2d et au voisinage de celle-ci, l'embout 2a comporte un filetage 11, dont le rôle est également indiqué plus loin.

Le réservoir 4 est constitué par un cylindre creux, dont l'extrémité libre 4a est également inclinée par rapport à sa ligne moyenne, et est destinée à venir se placer, en position de montage, parallèlement au plan contenant l'extrémité 2c de l'embout, en dépasant quelque peu de celle-ci. L'orientation correcte de l'embout 2a et du réservoir 4 est assurée par le fait que ce dernier comporte, à son extrémité opposée à son extrémité libre 4a, un bourrelet extérieur 12 complémentaire du décrochement hélicoïdal 10̸. Par ailleurs, on peut prévoir que l'embout du réservoir 4, faisant saillie hors de la partie 2a du corps 2, soit revêtu d'un matériau floqué, d'un matériau spongieux, ou d'un feutre, en vue de l'application directe du produit 3 sur la peau. On peut également prévoir, dans le cas de la distribution d'une substance de consistance semi-liquide, que cet embout saillant du réservoir 4 soit équipé d'un court pinceau creux, dans le même but.

Le piston 6 est un élément cylindrique délimité par une face avant plane 6a en appui contre le produit 3 et par une face arrière 6b comportant une cavité axiale 13 de forme sensiblement tronconique, destinée à recevoir l'extrémité de forme adaptée 7a de la tige 7. Le piston 6, adapté pour coulisser, avec étanchéité au besoin, dans le réservoir 4, peut être muni d'un trou d'échappement d'air (non représenté), qui est tel qu'il soit bouché par l'extrémité 7a de la tige en position d'utilisation.

Le corps tubulaire 2b du carter 2 est un élément cylindrique présentant, au voisinage de son extrémité destinée à coopérer avec l'embout 2a, un décrochement annulaire vers l'intérieur 14, au-delà duquel il forme un goulot 15 comportant un filetage externe 16 destiné à venir coopérer avec le filetage interne 11 de l'embout 2a. Au niveau du décrochement 14, le corps 2b comporte un épaulement annulaire interne 17, délimitant un passage central 18 dont la forme correspond à celle de la section droite de la tige 7, ainsi qu'on peut le voir sur la figure 3. Compte tenu de la forme particulière de la tige 7, qui est décrite plus loin, l'épaulement 17 assure un blocage en rotation de ladite tige 7. Il existe cependant un certain jeu entre la bordure délimitant le passage 18 et la tige 7, pour permettre la progression de celle-ci lors de la distribution du produit 3. Par ailleurs, à l'arrière de l'épaulement 17 par rapport au goulot 15, le corps 2b présente un bourrelet annulaire 19 délimitant une zone cylindrique de centrage du mécanisme 8, comme indiqué ci-après. Enfin, à son extrémité 2e, le corps comporte un rebord annulaire interne 20̸ permettant l'accrochage du bouton-poussoir 9, également comme indiqué plus loin.

La tige à crémaillères 7 est constituée, comme on peut le voir sur les figures 5 et 6, par un élément allongé, plat, comportant une extrémité 7a, qui, vue en plan, a une forme trapézoïdale ; à l'extrémité opposée, la tige 7 comporte un plateau 7b en forme de disque, qui est disposé dans un plan perpendiculaire à la ligne moyenne de la tige 7 et dont l'axe coïncide avec celle-ci. Ce plateau 7b sert de butée lorsqu'on procède à l'escamotage de la tige 7 en fin de distribution, et il sert également de limiteur de course pour la tige 7 comme il sera expliqué ci-après. La tige 7 comporte deux méplats opposés 21 et elle est munie, sur les deux faces opposées restantes, sauf cependant dans les zones voisines de l'extrémité 7a et du plateau 7b où elle reste lisse, de crans 22, pratiqués selon son épaisseur, et délimités chacun par une paroi oblique 22a s'évasant vers le plateau 7b et d'une paroi 22b sensiblement perpendiculaire à l'axe de la tige 7.

Le mécanisme 8, tel qu'on peut le voir notamment sur la figure 5, forme une cage allongée comportant deux branches latérales 23, parallèles entre elles et reliées, à une extrémité, à un anneau 24, et, à l'autre extrémité, à un disque 25, parallèle à l'anneau 24 ; les branches 23 se raccordent sur des zones diamétralement opposées, aussi bien de l'anneau 24 que du disque 25. L'anneau 24 comporte, formée dans sa paroi tournée vers l'extérieur, entre les deux branches 23, une encoche 26, dont le rôle est indiqué plus loin. Le disque 25 comporte une fente en U 27, pratiquée suivant une ligne diamétrale du disque 25, de profondeur supérieure au rayon de celui-ci et de largeur légèrement supérieure à celle des méplats 21.

Les branches 23 comportent chacune une zone médiane flexible comprimable 28, réalisée par une ondulation en accordéon formée dans le plan contenant les deux branches 23. De part et d'autre de ces zones flexibles 28, les branches 23 comportent une paire de languettes opposées, à savoir des languettes arrière 29a et des languettes avant 29b, qui font office de cliquets en étant engagées, en position de distribution, dans les crans 22 en regard de la tige 7.

Une liaison transversale de consolidation entre les branches 23 est assurée par deux ponts-entretoises arrière 30̸a - 31a, et deux ponts-entretoises avant 30̸b - 31b, se situant respectivement entre l'anneau 24 et les cliquets 29a, et entre les cliquets 29b et le disque fendu 25. Les ponts 30̸a et 30̸b sont disposés au-dessus de la tige 7, si l'on regarde la figure 5 ; les ponts 31a et 31b sont disposés au-dessous, en étant décalés par rapport aux précédents ; tous ensemble, ils forment un berceau dans lequel peut se déplacer la tige 7.

Le mécanisme 8, qui vient d'être décrit, constitue une pièce pouvant être obtenue d'un seul tenant par moulage d'une matière plastique relativement souple en vue de la réalisation des parties flexibles 28, le plan de joint du moulage étant le plan moyen des deux branches 23.

Le bouton-poussoir 9 est constitué par une jupe latérale 32 raccordée à un fond 33. La jupe 32 comporte un décrochement d'équerre 34 de sa paroi extérieure, à distance de son extrémité libre 32a où elle porte un bourrelet externe 35, destiné à venir s'accrocher derrière le bourrelet 20̸ pour solidariser le bouton-poussoir 9 et le corps 2b. Le bouton-poussoir 9 se trouve normalement rappelé dans la position qu'il occupe sur la figure 1, par la force élastique de la partie 28 du mécanisme 8, l'anneau 24 se trouvant toujours en appui contre le fond 33 du bouton-poussoir 9. L'enfoncement du bouton-poussoir 9 jusqu'à mise en butée du décrochement 34 contre l'extrémité 2e du corps 2b est prévu sur une distance, par exemple, de l'ordre de 0,5 mm à 5 mm, correspondant à un cran 22 de la tige à crémaillère 7, suivant la dose de produit 3 à distribuer. Par ailleurs, ledit fond 33 comporte une ailette 36 venant coopérer avec l'encoche 26 de l'anneau 24 du mécanisme 8, ce qui permet un entraînement en rotation du mécanisme 8 par le bouton-poussoir 9.

L'assemblage initial du distributeur 1 est réalisé de la façon suivante :

On met en place, dans le corps 2b, le mécanisme 8 que l'on a, au préalable, équipé de sa tige 7 en prise, par sa denture, avec les cliquets 29a, 29b. Le mécanisme 8 est introduit par l'extrémité 2e du corps 2b. Ensuite, on place le bouton-poussoir 9 sur ladite extrémité 2e par encliquetage à force. On vient alors visser sur le corps 2b le sous-ensemble constitué du réservoir 4, de son piston associé 6, et de son surcapot 2a.

Ce distributeur fonctionne de la façon suivante :

Le distributeur 1 se trouve initialement dans la position qu'il occupe sur la figure 1 : le mécanisme 8 s'étend entre le fond 33 du bouton-poussoir 9 et l'épaulement 17, en étant guidé, à l'arrière, par la jupe 32 du bouton-poussoir 9 et en étant centré, à l'avant, par le bourrelet annulaire 19. Lorsque l'utilisateur exerce une pression sur le bouton-poussoir 9 pour le mettre en butée contre l'arrière du corps 2b, la partie arrière du mécanisme 8 - entre l'anneau 24 et les parties flexibles 28 - avance vers la droite si l'on regarde la figure 1 : cette partie arrière constitue la partie mobile du mécanisme 8 ; les parties flexibles 28 se plient en accordéon et la tige 7 est entraînée vers le réservoir 4 par les cliquets arrière 29a qui, se trouvant en appui contre les faces 22b des crans 22 correspondants, s'arc-boutent sur la tige 7. En revanche, les cliquets avant 29b, en appui contre les faces obliques 22a des crans 22 correspondants, se soulèvent pour retomber dans les crans suivants 22, immédiatement à l'arrière. La tige 7, ayant progressé d'un pas, a donc permis la sortie, hors de la bordure avant 4a, d'une dose de produit 3 que l'utilisateur peut prélever ou appliquer sur la peau suivant le cas.

Dans l'intervalle, l'utilisateur ayant relâché la pression sur le bouton-poussoir 9, les parties flexibles 28, qui s'étaient pliées en accordéon lors de l'appui sur le bouton-poussoir 9, reprennent alors leur position initiale de la figure 1, mais, cette fois-ci, les cliquets avant 29b maintiennent la tige 7 immobile par rapport au corps 2, en s'arc-boutant contre les faces 22b des crans 22, alors que les cliquets arrière 29a glissent sur les faces obliques 22a, pour retomber dans les crans suivants 22, immédiatement à l'arrière. Le distributeur 1 est alors prêt pour la distribution de la dose suivante par une nouvelle action sur le bouton-poussoir 9. La mise en appui du plateau 7b contre le pont-entretoise 30̸a constitue une limitation de course pour la tige 7.

Dans une variante non représentée, la cage du mécanisme 8 ne porte de cliquets 29a, 29b, que sur l'une de ses branches 23 ; le pas des crans 22 de la crémaillère portée par l'une des faces de la tige 7 est le double du pas des crans 22 de la crémaillère portée par la face opposée de cette tige. Ceci permet selon que l'on fait coopérer l'une ou l'autre des crémaillères avec les cliquets 29a, 29b, d'obtenir un mécanisme à avance pas à pas normale ou à avance pas à pas rapide, le mécanisme à avance rapide permettant d'extraire du réservoir 4 des doubles doses de produit. On peut notamment prévoir, que l'utilisateur puisse régler lui-même les quantités de produit distribué à chaque actionnement du bouton-poussoir 9, en faisant axialement pivoter la tige 7 de 180̸° par rapport à la cage du mécanisme pour faire coopérer, au choix, l'une ou l'autre des crémaillères 22 avec les cliquets 29a, 29b. Un tel type de tige 7 comportant deux crémaillères de pas différents permet, aussi, d'employer un même type de tige à crémaillère pour des produits différents et, notamment, des produits pour lesquels on n'utilise pas la même quantité de produit distribué. Il est bien entendu, que l'on peut donner au rapport des pas des deux crémaillères toute valeur souhaitée, le rapport de un à deux n'ayant été ici donné qu'à titre d'exemple.

Si, comme c'est le cas pour les deux modes de réalisation représentés, le réservoir 4 est interchangeable, il faut pouvoir, lorsque la totalité du produit 3 contenu dans le réservoir 4 a été distribuée, faire reculer la tige 7 pour qu'elle reprenne sa position initiale. A ce moment, l'utilisateur fait tourner le bouton-poussoir 9 d'un quart de tour : le mécanisme 8 est entraîné en rotation en raison de la coopération de l'ailette 36 avec l'encoche 26, et la tige 7, bloquée en rotation dans l'épaulement 17, se trouve alors, par rapport au mécanisme 8, dans la position qui est représentée en traits mixtes sur la figure 8. Si l'on sépare par dévissage l'embout 2a, il est alors aisé de repousser la tige 7 vers l'arrière, car celle-ci est orientée de telle sorte que les cliquets 29a, 29b se trouvent en regard des méplats 21 de ladite tige 7. On peut ainsi repousser la tige 7 totalement vers l'arrière jusqu'à mise en butée du plateau 7b contre le fond 33 du bouton-poussoir 9.

L'utilisateur ayant retiré le réservoir vide 4 par un pivotement exercé sur l'extrémité 4a par rapport à l'embout 2a, il met en place un nouveau réservoir 4 rempli de produit 3 à distribuer, avec son piston associé 6, en l'engageant par son extrémité 4a dans l'embout 2a portant le filetage 11, et en le faisant pivoter pour amener les parties hélicoïdales 10̸ et 12 à coïncider. Il suffit ensuite de réunir par vissage les parties 2a et 2b pour reconstituer le distributeur 1 prêt à l'emploi, après qu'une nouvelle rotation d'un quart de tour du bouton-poussoir 9 par rapport au corps 2b ait permis aux cliquets 29a, 29b de s'introduire dans les crans 22. L'amorçage de la distribution est alors immédiat. La possibilité de garder le distributeur en position débrayée (avant la nouvelle rotation d'un quart de tour du bouton-poussoir 9) est une sécurité, par exemple, pour le transport du distributeur dans un sac à main.

Si l'on se réfère maintenant aux figures 2 et 4, on voit que l'on a représenté un distributeur 10̸1 conforme à une variante suivant laquelle la partie avant ou embout 10̸2a du carter 10̸2 est constituée par un élément tubulaire 10̸4, qui constitue l'analogue du réservoir 4 du premier mode de réalisation. Cet élément 10̸4 comporte, dans sa partie arrière, une jupe terminale 137 de plus grand diamètre que l'élément 10̸4 et raccordée à celui-ci par un épaulement annulaire 138. La jupe terminale 137 comporte une gorge annulaire 139, dont le rôle est indiqué plus loin.

Le corps 10̸2b du carter 10̸2 se termine dans sa partie destinée à coopérer avec l'embout 10̸2a, par un goulot 140̸ faisant partie du corps 10̸2b. Le goulot 140̸ est délimité par un épaulement 141 constituant l'équivalent de l'épaulement 17 du premier mode de réalisation, et assurant le blocage en rotation de la tige 10̸7 en position assemblée.

Le goulot 140̸ comporte un jonc annulaire 142 destiné à coopérer avec la gorge 139 ; de plus, il est fendu dans le sens longitudinal, d'une extrémité à l'autre, la fente 143 apparaissant sur la figure 4 et ayant pour rôle de favoriser la manoeuvre d'encliquetage, solidarisant les deux parties 10̸2a et 10̸2b du carter 10̸2.

Le piston 10̸6 associé au réservoir 10̸4 est identique au piston 6 du premier mode de réalisation, à ceci près qu'il comporte des bourrelets périphériques d'étanchéité 10̸6c , pour assurer un coulissement parfaitement étanche du piston 10̸6 dans le canal intérieur du réservoir 10̸4.

Pour le reste, les éléments qui composent le distributeur 10̸1 sont identiques à ceux du distributeur 1, et ils sont repérés par des chiffres de référence à chaque fois supérieurs de 10̸0̸ à ceux utilisés pour désigner les éléments homologues du premier mode de réalisation. Le fonctionnement du distributeur 10̸1 est donc en tous points identique à celui du distributeur 1.

Il est bien entendu que les modes de réalisation ci-dessus décrits ne sont aucunement limitatifs et pourront donner lieu à toutes modifications désirables, sans sortir pour cela du cadre de l'invention telle que définie par les revendications.

## Revendications

1. Distributeur d'un produit (3 ; 103) contenu dans un réservoir cylindrique (4; 104) de section quelconque, dans lequel ledit produit (3 ; 103) est disposé entre l'orifice de distribution (5 ; 105) et un piston (6 ; 106) déplaçable en translation dans le réservoir (4 ; 104), ledit piston (6 ; 106) étant monté en bout d'une tige (7 ; 107) déplaçable pas à pas au moyen d'un mécanisme (8 ; 108) commandé par action de l'utilisateur sur un organe de manoeuvre (9) translatable, qui est porté par un élément (2b ; 102b) associé au réservoir (4 ; 104) et qui est déplaçable pour obtenir la translation du piston (6 ; 106) et la distribution du produit (3 ; 103), ledit mécanisme (8 ; 108) comportant une partie fixe en translation par rapport au réservoir (4 ; 104) et une partie mobile en translation par rapport audit réservoir, les deux parties fixe et mobile étant séparées par une zone élastique (28), l'organe de manoeuvre (9) étant solidarisé en translation de la partie mobile en translation dudit mécanisme et étant soumis à l'action de rappel de la zone élastique (28) pour être ramené dans sa position de repos après action de l'utilisateur, la tige (7 ; 107) comportant pour son entraînement en translation un système de crémaillère, qui coopère avec ledit mécanisme (8 ; 108) grâce à des moyens d'encliquetage (29a, 29b), ledit mécanisme pouvant, par rotation relative à la tige (7 ; 107) prendre soit une position embrayée où les moyens d'encliquetage (29a, 29b) peuvent coopèrer avec le système de crémaillère, soit une position débrayée où la tige (7 ; 107) est libre par rapport au mécanisme (8 ; 108), lesdits moyens d'encliquetage étant alors désactivés, **caractérisé par le fait** que la tige (7 ; 107) est immobilisée en rotation par rapport à l'élément (2b ; 102b) associé au réservoir, tandis que le mécanisme (8, 108) peut tourner relativement audit élément (2b ; 102b), ledit organe de manoeuvre (9) étant solidarisé en rotation de la partie mobile en translation du mécanisme de sorte que l'utilisateur en faisant tourner l'organe de manoeuvre (9) peut entraîner en rotation le mécanisme (8) jusqu'à une position débrayée.

2. Distributeur selon la revendication 1, caractérisé par le fait que les moyens d'encliquetage comportent deux encliquetages (29a, 29b) situés de part et d'autre de la zone élastique (28), l'un de ces encliquetages (29a) étant porté par la partie mobile du mécanisme, l'autre (29b) étant porté par la partie fixe du mécanisme.

3. Distributeur selon l'une des revendications 1 ou 2, caractérisé par le fait que la tige (7 ; 107) comporte, parallèlement à son axe, au moins une zone sensiblement lisse sur laquelle s'appuient les moyens d'encliquetage (29a ; 29b) dans la position débrayée du mécanisme (8, 108).

4. Distributeur selon la revendication 3, caractérisé par le fait que la tige (7 ; 107) comporte deux méplats (21) longitudinaux disposés symétriquement par rapport à son axe et deux crémaillères (22) disposées entre les deux méplats précités et coopérant avec les moyens d'encliquetage (29a ; 29b), le sens d'entraînement des deux crémaillères étant celui qui fait passer de la partie mobile à la partie fixe du mécanisme.

5. Distributeur selon les revendications 2 et 4 prises en combinaison, caractérisé par le fait que chaque encliquetage (29a ; 29b) du mécanisme (8 ; 108) comporte deux cliquets disposés symétriquement par rapport à la tige (7 ; 107) et coopérant chacun avec l'une des crémaillères (22).

6. Distributeur selon les revendications 2 et 4 prises en combinaison, caractérisé par le fait que les pas des deux crémaillères (22) sont différents et que chaque encliquetage comporte un seul cliquet, les deux cliquets étant disposés du même côté de la tige (7 ; 107) et coopérant avec la même crémaillère (22).

7. Distributeur selon l'une des revendications 1 à 6, caractérisé par le fait que le réservoir (4 ; 104) est amovible vis à vis de l'élément (2b ; 102b) sur lequel il s'assemble.

8. Distributeur selon la revendication 7, caractérisé par le fait que l'élément (2b ; 102b) qui porte l'organe de manoeuvre (9), est un corps tubulaire, dont une extrémité comporte un moyen de solidarisation avec le réservoir (104) ou avec un embout tubulaire (2a) entourant celui-ci, ledit corps étant fermé, à son extrémité opposée au réservoir, par l'organe de manoeuvre (9).

9. Distributeur selon la revendication 8, caractérisé par le fait que l'organe de manoeuvre est un bouton-poussoir (9) susceptible de coulisser dans le corps tubulaire (2b ; 102b).

10. Distributeur selon la revendication 9, caractérisé par le fait qu'un épaulement (17 ; 141) délimite un passage permettant le coulissement de la tige (7 ; 107) pour la distribution du produit (3 ; 103), mais empêchant la rotation de cette dernière.

11. Distributeur selon les revendications 8 et 9 prises simultanément, caractérisé par le fait que le mécanisme (8 ; 108) est réalisé sous la forme d'une cage venue de moulage dans une matière plastique relativement souple, et constituée de deux branches latérales (23) dont une zone médiane est ondulée, dans le plan desdites branches (23), pour constituer une zone élastique (28), lesdites branches latérales étant reliées, d'une part, chacune bague (24), qui est en appui contre le fond (33) du bouton-poussoir (9) et porte un moyen complémentaire d'un moyen porté par le bouton-poussoir pour solidariser en rotation ledit bouton-poussoir (9) et le mécanisme (8 ; 108), et, d'autre part, à un disque (25), qui est en appui contre l'épaulement (17 ; 141 ) et qui est doté d'une fente (27) permettant le coulissement de la tige (7 ; 107) et le pivotement du mécanisme (8 ; 108) par rapport à celle-ci.

12. Distributeur selon la revendication 11, caractérisé par le fait que les deux branches (23) du mécanisme sont reliées transversalement par des ponts entretoises (30a - 30b ; 31a - 31b) disposés dans les zones médianes des parties fixe et mobile du mécanisme (8 ; 108).

13. Distributeur selon l'une des revendications 8 à 12, caractérisé par le fait que le corps tubulaire (2b ; 102b) comporte un moyen de centrage (19 ; 119) de la partie fixe du mécanisme (8 ; 108).

14. Distributeur selon l'une des revendications 8 à 13, caractérisé par le fait que le réservoir (104) ou l'embout tubulaire entourant celui-ci s'assemble sur le corps tubulaire (2b ; 102b) par vissage.

15. Distributeur selon l'une des revendications 8 à 13, caractérisé par le fait que le réservoir (4), ou l'embout tubulaire (2a) entourant celui-ci s'assemble sur le corps tubulaire (2b ; 102b) par encliquetage.

16. Distributeur selon l'une des revendications 8 à 15, caractérisé par le fait que le réservoir (104), ou l'embout tubulaire (2a) entourant celui-ci, et le corps tubulaire (2b ; 102b) sont disposés dans le prolongement l'un de l'autre.

## Patentansprüche

1. Dispenser für ein in einem zylindrischen Vorratsbehälter (4; 104) von beliebigem Querschnitt enthaltenes Produkt (3; 103), wobei in dem Vorratsbehälter das Produkt (3; 103) zwischen der Abgabeöffnung (5; 105),und einem im Vorratsbehälter (4; 104) verschiebbaren Kolben (6; 106) angeordnet ist, wobei der Kolben (6; 106) am Ende eines schrittweise mit Hilfe einer Mechanik (8; 108) verschiebbaren Schafts (7; 107) angeordnet ist, wobei die Mechanik durch Betätigung eines verschiebbaren Betätigungsorgans (9) durch den Benutzer steuerbar ist, welches von einem dem Vorratsbehälter (4; 104) zugeordneten Element (2b; 102b) getragen wird, und welches zur Bewirkung der Verschiebung des Kolbens (6; 106) und der Abgabe des Produkts (3; 103) verschiebbar ist, und wobei die Mechanik (8; 108) einen bei der Verschiebung im Bezug auf den Vorratsbehälter (4; 104) feststehenden Abschnitt und einen im Bezug auf den Vorratsbehälter verschiebbaren Abschnitt aufweist, wobei der feststehende und der bewegliche Abschnitt durch einen elastischen Bereich (28) voneinander getrennt sind und das Betätigungsorgan (9) bei der Verschiebung der Mechanik mit dem verschiebbar bewegbaren Abschnitt in Verbindung steht und mit der Rückstellwirkung des elastischen Bereichs (28) so beaufschlagt ist, daß es nach Betätigung durch den Benutzer in seine Ruhestellung zurückgeführt wird, wobei der Schaft (7; 107) als Antrieb für seine Verschiebebewegung ein Zahnschienensystem aufweist, das über Einrastmittel (29a, 29b) mit der Mechanik (8; 108) zusammenwirkt, während die Mechanik durch Drehung relativ zum Schaft (7; 107) eine Einraststellung, in der die Einrastmittel (29a, 29b) mit dem Zahnschienensystem zusammenwirken können, oder eine Ausraststellung einnehmen kann, in welcher der Schaft (7; 107) gegenüber der Mechanik (8;108) freigesetzt ist, wobei die Einrastmittel außer Funktion sind,
dadurch gekennzeichnet, daß
der Schaft (7; 107) gegen Drehung in Bezug auf das dem Vorratsbehälter zugeordnete Element (2b; 102b) festgestellt ist, während die Mechanik (8; 108) relativ zu dem Element (2b; 102b) drehbar ist, wobei das Betätigungsorgan (9) mit dem verschiebbar bewegbaren Abschnitt der Mechanik in solcher Weise drehbar in Verbindung steht, daß der Benutzer, der das Betätigungsorgan (9) in Drehung versetzt, die Mechanik (8) bis in eine Ausraststellung drehen kann.

2. Dispenser nach Anspruch 1, dadurch gekennzeichnet, daß die Einrastmittel zwei Rastungen (29a, 29b) aufweisen, die beiderseits des elastischen Bereichs (28) angeordnet sind, wobei eine der Rastungen (29a) auf dem beweglichen Abschnitt der Mechanik angeordnet ist, während die andere (29b) auf dem feststehenden Abschnitt der Mechanik angeordnet ist.

3. Dispenser nach Anspruch 1 oder 2, dadurch gekennzeichnet, daß der Schaft (7; 107) parallel zu seiner Achse mindestens einen im wesentlichen glatten Bereich aufweist, auf welchem sich die Einrastmittel (29a, 29b) in der Ausraststellung der Mechanik (8; 108) abstützen.

4. Dispenser nach Anspruch 3, dadurch gekennzeichnet, daß der Schaft (7; 107) zwei in Längsrichtung verlaufende Abflachungen (21) aufweist, die symmetrisch zu seiner Achse angeordnet sind, sowie zwei Zahnschienen (22), die zwischen den beiden Abflachungen angeordnet sind und mit den Einrastmitteln (29a, 29b) zusammenwirken, wobei die Antriebsrichtung der beiden Zahnschienen der Richtung entspricht, in welcher der bewegliche Abschnitt zum feststehenden Abschnitt der Mechanik hinführbar ist.

5. Dispenser nach einer Kombination der Ansprüche 2 und 4, dadurch gekennzeichnet, daß jede Rastung (29a, 29b) der Mechanik (8; 108) zwei symmetrisch zum Schaft (7; 107) angeordnete Sperrklinken aufweist, welche jeweils mit einer der Zahnschienen (22) zusammenwirken.

6. Dispenser nach einer Kombination der Ansprüche 2 und 4, dadurch gekennzeichnet, daß die beiden
Zahnschienen (22) jeweils eine unterschiedliche Ganghöhe aufweisen, und daß jede Rastung nur eine einzige Sperrklinke aufweist, wobei die beiden Sperrklinken auf derselben Seite des Schafts (7; 107) angeordnet sind und mit derselben Zahnschiene (22) zusammenwirken.

7. Dispenser nach einem der Ansprüche 1 bis 6, dadurch gekennzeichnet, daß der Vorratsbehälter (4; 104) vom Element (2b; 102b), auf welchem er montiert ist, abnehmbar ist.

8. Dispenser nach Anspruch 7, dadurch gekennzeichnet, daß das Element (2b; 102b), welches das Betätigungsorgan (9) trägt; ein rohrförmiger Körper ist, dessen eines Ende Mittel zur Verbindung mit dem Vorratsbehälter (104) oder mit einem diesen umgebenden rohrförmigen Ansatzstück (2a) trägt, wobei der Körper an seinem dem Vorratsbehälter gegenüberliegenden Ende durch das Betätigungsorgan (9) verschlossen ist.

9. Dispenser nach Anspruch 8, dadurch gekennzeichnet, daß das Betätigungsorgan ein Druckknopf (9) ist, der in dem rohrförmigen Körper (2b; 102b) gleiten kann.

10. Dispenser nach Anspruch 9, dadurch gekennzeichnet, daß eine Schulter (17; 141) einen Durchlaß begrenzt, welcher die Schiebebewegung des Schaftes (7; 107) zur Abgabe des Produkts (3; 103) gestattet, dagegen die Drehbewegung des Schafts verhindert.

11. Dispenser nach Anspruch 8 in Verbindung mit Anspruch 9, dadurch gekennzeichnet, daß die Mechanik (8; 108) in Form eines aus relativ geschmeidigem Kunststoff geformten Gehäuses ausgeführt ist und von zwei seitlichen Schenkeln (23) gebildet wird, deren Mittelbereich in der Ebene der Schenkel (23) gewellt sind, so daß ein elastischer Bereich (28) gebildet wird, wobei die seitlichen Schenkel einerseits mit einem Ring (24) verbunden ist, der gegen den Boden (33) des Druckknopfes (9) anliegt und ein zu einem Mittel auf dem Druckknopf komplementäres Mittel zur drehfesten Verbindung zwischen dem Druckknopf (9) und der Mechanik (8; 108) trägt, und andererseits mit einer Scheibe (25) verbunden ist, die gegen die Schulter (17; 141) anliegt und einen Schlitz (27) aufweist, welcher die Gleitbewegung des Schaftes (7; 107) und die Schwenkbewegung der Mechanik (8; 108) gegenüber dem Schaft gestattet.

12. Dispenser nach Anspruch 11, dadurch gekennzeichnet, daß die beiden Schenkel (23) der Mechanik in Querrichtung durch Verbindungsstege (30a - 30b; 31a - 31b) miteinander verbunden sind, welche in den Mittelbereichen des feststehenden und des bewegbaren Abschnitts der Mechanik (8; 108) angeordnet sind.

13. Dispenser nach einem der Ansprüche 8 bis 12, dadurch gekennzeichnet, daß der rohrförmige Körper (2b; 102b) eine Zentriereinrichtung (19; 119) für den feststehenden Abschnitt der Mechanik (8; 108) aufweist.

14. Dispenser nach einem der Ansprüche 8 bis 13, dadurch gekennzeichnet, daß der Vorratsbehälter (104) oder der ihn umgebende rohrförmige Ansatz (2a) mit dem rohrförmigen Körper (2b; 102b) verschraubt ist.

15. Dispenser nach einem der Ansprüche 8 bis 13, dadurch gekennzeichnet, daß der Vorratsbehälter (4) oder der ihn umgebende rohrförmige Ansatz (2a) mit dem rohrförmigen Körper (2b; 102b) verrastet ist.

16. Dispenser nach einem der Ansprüche 8 bis 15, dadurch gekennzeichnet, daß der Vorratsbehälter (104) bzw. der ihn umgebende rohrförmige Ansatz (2a) und der rohrförmige Körper (2b; 102b) jeweils in gegenseitiger Verlängerung angeordnet sind.

## Claims

1. A dispenser for a product (3; 103) contained in a cylindrical reservoir (4; 104) of any cross-section, wherein the said product (3; 103) is disposed between the dispensing opening (5; 105) and a piston (6; 106) displaceable in translation in the reservoir (4; 104), the said piston (6; 106) being mounted at the end of a rod (7; 107) displaceable step by step by means of a mechanism (8; 108) actuated by the action of the user on a translatable manipulating device (9) which is carried by an element (2b; 102b) associated with the reservoir (4; 104) and which is displaceable so as to obtain the translation of the piston (6; 106) and the dispensing of the product (3; 103), the said mechanism (8, 108) comprising a portion secured against translation relative to the reservoir (4; 104), and a portion movable in translation relative to the said reservoir, the two portions, fixed and movable, being separated by a resilient zone (28), the manipulating device (9) being joined for translation to the portion that is movable in translation of the said mechanism and being subjected to the restoring action of the resilient zone (28) so as to be brought back into its rest position after the user's action, the rod (7; 107) comprising for its translational drive, a rack system which cooperates with the said mechanism (8; 108) by ratchet engagement means (29a, 29b), the said mechanism being capable, by rotation relative to the rod (7; 107), of assuming either an engaged position wherein the ratchet engagement means (29a, 29b) can cooperate with the rack system, or a disengaged position wherein the rod (7; 107) is free relative to the mechanism (8; 108), the said ratchet engagement means being then rendered inactive, **characterized in that** the rod (7; 107) is immobilized against rotation relative to the element (2b; 102b) associated with the reservoir, while the mechanism (8, 108) can turn relative to the said element (2**b**; 102**b**), the said manipulating device (9) being joined for rotation to the portion that is movable in translation of the mechanism, so that the user, by causing the nanipulating device (9) to turn, can bring the mechanism (8) as far as a disengaged position.

2. A dispenser according to claim 1, characterized in that the ratchet engagement means include two latches (29a, 29b) located on either side of the resilient zone (28), one of these latches (29a) being carried by the movable portion of the mechanism, the other (29b) being carried by the fixed portion of the mechanism.

3. A dispenser according to one of claims 1 or 2, characterized in that the rod (7; 107) includes, parallel to its axis, at least one substantially smooth zone on which the ratchet engagement means (29a, 29b) bear in the disengaged position of the mechanism (8; 108).

4. A dispenser according to claim 3, characterized in that the rod (7; 107) includes two longitudinal half-flats (21) disposed symmetrically in relation to its axis and two racks (22) disposed between the two abovementioned half-flats and cooperating with the ratchet engagement means (29a; 29b), the direction in which the two racks are driven being that which causes the passing from the movable portion to the fixed portion of the mechanism.

5. A dispenser according to claims 2 and 4 taken in combination, characterized in that each latch (29a, 29b) of the mechanism (8; 108) includes two catches disposed symmetrically relative to the rod (7; 107) and each cooperating with one of the racks (22).

6. A dispenser according to claims 2 and 4 taken in combination, characterized in that the pitches of the two racks (22) are different and that each latch includes a single catch, the two catches being disposed on the sane side of the rod (7; 107) and cooperating with the sane rack (22).

7. A dispenser according to one of claims 1 to 6, characterized in that the reservoir (4; 104) is detachable from the element (2b; 102b) on which it is fitted.

8. A dispenser according to claim 7, characterized in that the element (2b; 102b) which carries the manipulating device (9) is a tubular body, one end whereof includes a means for fixing to the reservoir (104) or to a tubular end fitting (2a) surrounding the latter, the said body being closed at its end on the opposite side to the reservoir by the nanipulating device (9).

9. A dispenser according to claim 8, characterized in that the nanipulating device is a push button (9) capable of sliding in the tubular body (2b; 102b).

10. A dispenser according to claim 9, characterized in that a shoulder (17; 141) delimits a passage allowing the rod (7; 107) to slide for the dispensing of the product (3; 103) but preventing the rotation of the latter.

11. A dispenser according to claims 8 and 9 taken simultaneously, characterized in that the mechanism (8; 108) is made in the form of a cage obtained by the moulding of a relatively flexible plastic material, and constituted by two lateral parts (23), a median zone whereof is corrugated in the plane of the said parts (23), so as to constitute an resilient zone (28), the said lateral parts being connected on one side to a ring (24) which bears against the top (33) of the push button (9) and carries a means complementary to a means carried by the push button for joining the said push button (9) and the mechanism (8; 108) in rotation, and on the other side, to a disk (25) which bears against the shoulder (17; 141) and which is provided with a slot (27) making it possible for the rod (7; 107) to slide and the mechanism (8; 108) to pivot relative to the latter.

12. A dispenser according to claim 11, characterized in that the two parts (23) of the mechanism are transversely connected by bridging cross pieces (30a - 30b; 31a - 31b) disposed in the median zones of the fixed and movable portions of the mechanism (8; 108).

13. A dispenser according to one of claims 8 to 12, characterized in that the tubular body (2b, 102b) includes a means (19; 119) for centering the fixed portion of the mechanism (8; 108).

14. A dispenser according to one of claims 8 to 13, characterized in that the reservoir (104) or the tubular end fitting (2a) surrounding the latter is fitted on the tubular body (2b; 102b) by screwing.

15. A dispenser according to one of claims 8 to 13, characterized in that the reservoir (4), or the tubular end fitting (2a) surrounding the latter is fitted on the tubular body (2b, 102b) by catch engagement.

16. A dispenser according to one of claims 8 to 15, characterized in that the reservoir (104) or the tubular end fitting (2a) surrounding the latter and the tubular body (2b, 102b) are disposed in each other's extension.
